# EUROPÄISCHE PATENTSCHRIFT

(11) **EP 0 828 897 B1**
(45) Veröffentlichungstag und Bekanntmachung des Hinweises auf die Patenterteilung: **05.06.2002**
(21) Anmeldenummer: 97908282.3
(22) Anmeldetag: 21.03.1997
(51) Int. Cl.: E01F 7/04

(54) **LAWINENVERBAUUNGSELEMENT MIT SCHIRMARTIGER STRUKTUR UND NETZWERK**
AVALANCHE BREAKING-UP ELEMENT WITH AN UMBRELLA-SHAPED STRUCTURE AND NET
BRISEUR D'AVALANCHES A STRUCTURE EN PARAPLUIE AVEC UN FILET

(30) Priorität: 29.03.1996 IT BZ960016
(43) Veröffentlichungstag der Anmeldung: 18.03.1998
(73) Patentinhaber: Lasar S.r.l., 38066 Riva del Garda (IT)
(72) Erfinder: Lattisi, Ennio, 38066 Riva del Garda (IT); Santorum, Lucillo, 38062 Arco (IT)
(74) Vertreter: Oberosler, Ludwig
(86) Internationale Anmeldenummer: EP9701441
(87) Internationale Veröffentlichungsnummer: WO9737085

(56) Entgegenhaltungen:
- CH-A- 674 998
- FR-E- 68 710

## Beschreibung

Es sind verschiedene Strukturen zwecks Verhinderung von Lawinen-abgang unter den Bezeichnungen "Schneebrücke", "Schneezaun", "Schneenetz" bekannt; unter den letztgenannten ist eine Verbauung bekannt welche Gegenstand der Patentanmeldung Nr. BZ95A000052 der selben Antragsteller ist; diese besteht aus einer tragenden, aus gleichen tetraedrischen Elementen zusammengesetzten, Struktur welche die Verminderung der Anzahl der Bodenverankerungen, eine Vereinfachung der zeitsparenden Montage und eine leichte Anpassung an die Morphologie des Bodens ermöglicht.

Aus der CH-674.998 (M.Streiff) ist eine Lawinenverbauung bekannt welche aus einem pyramidenförmigen Armierungskörper zur Aufnahme der Schneelast besteht. Dieser Armierungskörper ist an einem Seilwerk befestigt welches im Abstand zum Armierungskörper wenigstens eine Ankervorrichtung aufweist die am Berg verankerbar ist, wobei der Armierungskörper auf dem Boden frei aufliegt. Der Armierungskörper weist dabei einen viereckigen Rahmen auf welcher mit Stahlprofilen so belegt ist, daß ein rostartiges Gebilde entsteht. Die derart aufgebaute "Schneeplattform", aber auch ein Teil des übrigen Aufbaues können mit einem Gitterwerk belegt sein. An der Schneeplattform kann auch ein talwärts durchhängendes Netzwerk befestigt sein. Diese Konstruktion ist durch die Vielzahl von starren Bauelementen, welche unter sich fest verbunden sind, materialaufwendig, schwer, arbeitsaufwendig im Zusammenbau und, im Verhältnis zum Materialaufwand und somit zum Eigengewicht, wegen der starren Bauteile und der starren Verbindung, wenig widerstandsfähig in Bezug auf die auftretenden Belastungen. Weiters ist die se bekannte Lösung, wegen der Mehrzahl unterschiedlicher Bauteile, aufwendig in der Anfertigung der Einzelteile, in deren Lagerhaltung und in der Montage. Wegen seiner starren Bauart ist dieses bekannte Lawinenverbauungselement sperrig und erschwert somit den Transport, die Installation am Berg und die Wartung.

Die Kostenanalyse betreffend die Herstellung und Installation der Lawinenverbauung allgemein ergeben, daß ein wesentlicher Anteil der Spesen den Arbeitsaufwand betrifft, welcher vielfach in großer Höhe und meistens unter ungünstigen Bedingungen, was das Klima und die Umwelt betrifft, zu leisten ist. Weiters wird versucht die Installationsarbeiten auf ein Maximum zu beschleunigen nachdem die in großen Höhen zur Verfügung stehenden Arbeitstage sich auf wenige Duzende beschränken und zudem auf die Sommermonate begrenzt sind.

Die Erfindung stellt sich die Aufgabe ein Lawinenverbauungselement zu schaffen welches über eine pyramidenförmige am Boden aufliegende Stützstruktur für das Netz verfügt welche die Montage und die Vorarbeiten für die Installation in der Werkstatt ermöglicht um dadurch das Verbleiben der Arbeitskräfte im Gelände auf ein Minimum zu reduzieren und um gleichzeitig die Zeiten für die Vorbereitungen der Verankerung im Gelände zu reduzieren.

Diese Aufgabe wird erfindungsgemäß dadurch gelöst, daß ein schirmartiges Element vorgeschlagen wird, welches normalerweise einen einzigen Verankerungspunkt benötigt. Besagtes schirmartiges Element besteht aus einer Strebe welche mit dem bergseitigen Ende direkt oder indirekt am Boden verankert ist während das talseitige Ende eine Halterung trägt an welcher, in einer gemeinsamen zur Strebe rechtwinklig verlaufenden Ebene, mindestens drei, zur Halterung strahlenförmig zusammenlaufende, Träger befestigt sind; die Praxis hat gezeigt, daß eine X-förmige Anordnung von vier Trägern besonders vorteilhaft ist. Am Zentrum der X-förmigen Anordnung sind die Träger am talseitigen Ende der Strebe angelenkt, während die gegenüberliegenden Enden mittels Drahtseile mit dem bergseitigen Ende der selben Strebe und auch unter sich verbunden sind zwar so, daß im Falle von vier Trägern ein Viereck (Quadrat, Rechteck, Trapez) gebildet wird in dem diese die Diagonalen bilden; bei anderer Anzahl der Träger bildet das Seil den entsprechenden Umfang. Diese gesamte Struktur liegt mit drei Auflagen auf dem Boden auf und zwar mit dem bergseitigen Ende der Strebe welches mittels Verankerung auch am Boden befestigt ist und mit den Enden von zwei der strahlenförmig angeordneten Trägern welche direkt aufliegen oder mittels geeignet bemaßter und eventuell mit Gelenk und/oder mit einem Ausgleichelement für die Bodenunregelmäßigkeit versehener Stütze, aufliegen.
Die erfindungsgemäßen schirmartigen Elemente können unter sich nach verschiedenen geometrischen Grundsätzen zusammengesetzt werden um zusammenhängende Barrieren zu bilden welche verschiedenartig verlaufen; um aufgelöste Barrieren zu bilden welche zum Beispiel für das Wild durchlässig sind ohne die Wirkung als Lawinenverbauung zu beeinträchtigen oder um den Schnee durch die Anordnung einzelner Elemente in der Dichte gemäß Berechnungen, ohne Ausrichtung in Reihen und ohne Verkettung, aufzuhalten.
Die Anzahl der erforderlichen Verankerungen zur Erstellung einer Lawinenverbauung, sei es von der zusammenhängenden Art als auch von unterschiedlich, gemäß der Erfindung verteilter Art, entspricht beim Einsatz von mehreren schirmartigen erfindungsgemäßen Elementen der Anzahl der Struktureinheiten welche die Lawinenverbauung bilden und ist, in Bezug auf die Anzahl der Verankerungen für herkömmliche Lawinenverbauungen mit Netzen, um ein Drittel reduziert.
Dies bedeutet, daß die Verbleibzeiten im Gelände und der Arbeitsaufwand für die Realisierung und die Vorbereitung der Verankerungen auf ein Minimum beschränkt sind.
Die erfindungsgemäßen schirmartigen Elemente sind aus Profilen, Rohren, Seilen und aus bekannten Befestigungselementen und Verbindungselementen zusammengesetzt, wobei es einfacher Zuschneide-, Bohrund Schweißarbeiten bedarf, weshalb die Herstellung und die Montage keine spezialisierte Fachkräfte und nicht lange Zeiten erfordert, es kann metallischer und nichtmetallischer Werkstoff zum Einsatz kommen. Die technischen Merkmale der schirmartigen erfindungsgemäßen Elemente ermöglichen die Vormontage im Tal und den Helikoptertransport ins hochgelegene Gelände wo, außer der Vorbereitung der Verankerungen, ausschließlich das Ankuppeln der Elemente selbst erfolgt.

Die äußeren Enden der strahlenförmig angeordneten Träger werden unter sich mittels Drahtseil verbunden und zwar so, daß dieses auch eine Spreizung verhindern. Das Netz kann direkt an diesem umlaufenden Drahtseil befestigt und gleichzeitig mit diesem montiert werden.

Die Erfindung schließt nicht aus, daß die Drahtseile welche von den äußeren Enden der Träger zum Verankerungspunkt der Strebe zusammenlaufen alle oder teilweise an einer anderen Stelle, zwischen den beiden Enden der Strebe, befestigt werden.

Die Erfindung schließt weiters nicht aus, daß die Ebene in welcher die Träger liegen mit der horizontalen Ebene und/oder mit der vertikalen Ebene in welcher die Strebe liegt, einen anderen Winkel als den rechten bildet um so Kraftkomponenten zu erhalten welche sich aus der Belastung der sich bewegenden Schneemasse ergeben und auf die Struktur derart wirken daß ein Anheben dieser verhindert und/oder ein seitliches Ableiten oder ein teilweises Überlaufen der Schneemassen erreicht und dabei auch eine zu starke Belastung der Struktur verhindert wird.
Gemäß einer Weiterentwicklung des Erfindungsgedankens kann die Verankerung aller oder eines Teiles der von den äußeren Trägerenden zum bergseitigen Strebenende zusammenlaufenden Drahtseile von unnachgiebiger Art sein oder durch den Einsatz bekannter Elemente wie Federn, Gleitklemmen, usw. erfolgen, damit bei Überschreiten einer gewissen Belastung ein schrittweises Nachgeben erfolgt und so der Querschnitt welcher der Wirkung der Schneemassen ausgesetzt ist verkleinert wird. Natürlich können die selben Elemente auch eingesetzt werden wenn die selben Drahtseile an irgend einem Punkt auf der Längserstreckung der Strebe befestigt oder zurückgehalten werden.
Gemäß einer weiteren erfindungsgemäßen Variante hat die Strebe nicht geradlinige Form sondern ist diese angewinkelt und zwar mit einem bestimmten unveränderbaren Winkel oder mit einem einstellbaren Winkel; in diesem letzten Fall werden die zwei Strebenteile durch ein Gelenk verbunden sein'welches in verschiedenen Winkelstellungen arretiert werden kann. Die angewinkelte oder gebogene Strebe welche in einer zum Hang senkrechten und vertikalen Ebene enthalten ist und zwar mit zum Hang oder nach oben gerichtetem Knie oder Bogen bietet die Möglichkeit den Winkel zwischen der Neigung des Bodens und der Ebene in welcher die Träger liegen zu verändern. Diese Veränderung kann auch/oder durch Änderungen am Verbindungselement zwischen der Strebe und den Trägern erreicht werden. Wenn hingegen die Ebene in welcher die angewinkelte oder gebogene Strebe liegt nicht gemäß dem vertikalen Verlauf des Hanges ausgerichtet ist, sondern seitlich angewinkelt ist, so wird die Ebene in welcher die Träger liegen mit der Linie welche durch die Auflagepunkte der Träger verläuft nicht horizontal sondern seitlich angewinkelt verlaufen.
Bei entsprechenden Montagebedingungen, bei besonderen Anforderungen seitens der Bodengestaltung und der Verschneiung wird erfindungsgemäß die Möglichkeit geboten den talseitigen Teil der Struktur mittels Verankerungen welche auf die Auflageenden der Träger, auf an diese Enden angebrachten Auflageelemente oder auf das Drahtseil welches diese Enden verbindet wirken, zu sichern. Es wird weiters eine talseitige Verspannung einzelner Lawinenverbauungselemente oder vorzugsweise mehrerer Lawinenverbauungselemente (z.B. drei Elemente) zu einem gemeinsamen Verankerungspunkt nicht ausgeschlossen. In diesem letzten Fall wird auch die Möglichkeit geboten gegebenenfalls einen Teil der Verankerungen der talseitig nächsten Barriere für die Verspannung zu nutzen.

Die Erfindung wird nachfolgend anhand einiger in den Zeichnungen schematisch dargestellter, vorzuziehender Ausführungsbeispiele von Elementen mit schirmartiger Struktur für Lawinenverbauung mit Netz, näher erklärt; dabei erfüllen die Zeichnungen rein erklärenden, nicht begrenzenden Zweck.

Die Fig. 1 zeigt in perspektivischer Darstellung einige schirmartige Lawinenverbauungselemente mit gerader Strebe, welche ohne Ausrichtung und gegenseitige Verkettung verankert sind.

Die Fig. 2 zeigt in perspektivischer Darstellung das Detail der Verankerung eines erfindungsgemäßen schirmartigen Lawinenverbauungselementes mit den von den äußeren Trägerenden zum Verankerungsende der Strebe zusammenlaufenden Drahtseilen.

Die Fig. 3 zeigt in perspektivischer Darstellung das talseitige Ende der Strebe des schirmartigen Lawinenverbauungselementes mit dem Befestigungselement für die X-förmig angebrachten Träger.

Die Fig. 4 zeigt in perspektivischer Darstellung ein erfindungsgemäßes schirmartiges Lawinenverbauungselement mit den zwei von den oberen Enden der Träger zu einem Punkt an der Längserstreckung der Strebe zusammenlaufenden Drahtseilen und mit der Darstellung verschiedener, talseitiger, zusätzlicher Verspannungsmöglichkeiten, bzw. Verankerungsmöglichkeiten.

Die Fig. 5 zeigt in perspektivischer Sicht ein erfindungsgemäßes schirmartiges Lawinenverbauungselement mit angewinkelter und im Knie verstärkter Strebe.

Zwecks Errichtung einer erfindungsgemäßen Lawinenverbauung mit Netz werden am Hang Bohrungen durchgeführt um eine Serie von Verankerungen im Fels oder im lockeren Boden laut Projekt und mit den bereits bekannten Elementen, bestehend z.B. aus Drahtseil, Öse, Kausche usw., durchzuführen. Insbesondere wird an der Kausche 1a mittels Zapfen 1c ein Verbindungselement 1b befestigt welches an einem zweiten Zapfen 1d das Befestigungsende 3a der Strebe 3 und die Verbindungsdrahtseile 7 aufnimmt, die äußeren Enden 6, 6a dieser sind an den äußeren Enden der X-förmig angebrachten, mittels Halterungsteil 5a am Strebenende 3b befestigten, Träger 4 verbunden. Die vier Träger 4 sind am Ende welches dem Halterungsteil 5a zugewandt ist mit Platten 4b versehen welche Bohrungen 4a aufweisen; ein durch die Bohrungen dieser Platten und durch die Bohrung 5d an jedem der Flanschen des, am Ende 3b der Strebe 3 angeschweißten, Halterungsteiles 5a mit kreuzförmigem Querschnitt gesteckter Zapfen 5c verbindet die Träger mit dem Strebenende. Die mechanische Verbindung zwischen den X-förmig angeordneten Trägern 4 und dem Verbindungsteil 5a ist gelenkiger Art und sichert, wegen dem Spiel zwischen den zusammengebauten Elementen und zwischen dem Zapfen 5c und den entsprechenden Sitzen, ein leichtes Spiel in mehreren Richtungen.
Die gegen den Boden gerichteten Enden 6a der Träger 4 und die nach oben gerichteten Enden 6 der Träger 4 sind mittels einem einzigen Drahtseil 8 verbunden welches umlaufend angelegt ist und an jedem der äußeren Enden 6, 6a der Träger 4 mittels Klemme gegen eine Spreizung der Träger gesichert ist. Die gegen den Boden gerichteten Enden 6a der Träger 4 können direkt am Boden aufliegen oder auf vorbereiteten Auflagerungen aufliegen oder können mit Auflageelementen, mit oder ohne Gelenk und/oder Elementen welche den Ausgleich von Bodenunebenheiten ermöglichen, ausgestattet sein. Die Bemaßung dieser Auflageelemente 2 hängt von der zulässigen Belastung des Bodens ab.

Bei Bedarf kann der talseitige Teil der Struktur zusätzlich am Boden mittels Verankerung 12, welche im Wesentlichen längs der Geraden welche durch die Auflagepunkte der Träger 4 am Boden läuft liegt und durch eine Bindung, welche z.B. auf das Drahtseil 8 das die äußeren Enden 6a der Träger verbindet, auf die Enden 6a selbst oder auf die daran befestigten Auflageelemente 2 wirkt, gesichert werden. Alternativ oder zusätzlich ist auch eine Verspannung 13, 13a möglich welche auf die äußeren oberen Enden 6 der Träger 4, bzw. auf dem Punkt 5 wo die Träger zusammenlaufen, wirkt; in diesem Fall ist eine Verankerung 12a erforderlich welche talseitig in einem gewissen Abstand zur Geraden, welche durch die Auflagen 2 läuft, liegt. Der Verankerungspunkt 12a kann für mehrere Lawinenverbauungselemente welche die selbe Barriere bilden genutzt werden und es ist auch die Nutzung der Verankerungen 1 der Lawinenverbauungselemente der talseitig nächsten Barriere möglich.

Erfindungsgemäß können die Drahtseile 7 welche von den äußeren Enden 6, 6a der Träger 4 zum Verankerungsende der Strebe 3 zusammenlaufen alle oder zum Teil durch eine Bindung 3c, welche an der Längserstreckung der Strebe 3 vorgesehen ist, laufen um dann am Verankerungsende 3a der Strebe befestigt zu werden; alternativ können diese Drahtseile alle oder zum Teil an der Bindung 3c befestigt sein welche im Falle von Höchstbeanspruchungen ein Gleiten oder ein elastisches Nachgeben der Drahtseile 7 ermöglicht. Besagte Lösung ist natürlich auch an angewinkelten 3d oder an gebogenen Streben 3 anwendbar, welche eine Änderung der Anwinkelung der Ebene in welcher die Träger 4 liegen in Bezug auf die Hangneigung ermöglichen um so auf die Wirkungsrichtung der durch die Bewegung der Schneemassen hervorgerufenen Belastungen Einfluß nehmen zu können.
Die Anwinkelungen 3d können verstärkt 3e sein und gegebenenfalls mit Befestigungsorganen oder Bindungen für die Drahtseile 7 versehen sein.
Erfindungsgemäß kann die Anwinkelung auch aus einem Gelenk, z.B. einem Scharniergelenk bestehen welches in verschiedenen Winkelstellungen arretiert werden kann. Die erfindungsgemäßen schirmartigen Elemente können so verteilt und verankert sein, daß zusammenhängende Barrieren, gegebenenfalls von zueinander ausgerichteten und/oder verketteten Elementen entstehen, daß unterbrochene Barrieren mit unterschiedlichem Verlauf entstehen oder indem einzelne und von einander unabhängige Elemente gemäß verschiedener geometrischer Anordnung montiert werden um eine Verbauung zu bilden. Die durch die X-förmig angeordneten Träger 4 und durch die Verbindungselemente 8 gehaltenen Netze 11 können, zusammen mit allen anderen Teilen des Verbauungselementes bereits an den Drahtseilen 7, welche zum bergseitigen Ende 3a der Strebe 3 zusammenlaufen, im Tal montiert und verbunden werden um so die Arbeiten im Gelände auf die Verankerung durch Einführen des Zapfens 1c durch die Kausche 1a zu begrenzen.

## Patentansprüche

1. Lawinenverbauungselement mit Netz, welches eine pyramidenförmige, am Boden aufliegende Struktur aufweist und im Bereich der Pyramidenspitze bergseitig verankerbar ist und eine steife Stützstruktur für das Netz enthält, **dadurch gekennzeichnet, daß** die Stützstruktur aus mindestens drei strahlenartig angeordneten und im Schnittpunkt (5) an einem Befestigungselement (5a) am Ende einer Strebe (3) mit begrenztem Spiel gehalterten Trägern (4) zusammengesetzt ist, daß diese geradlinige, angewinkelte oder gebogene Strebe (3) am gegenüberliegenden Ende (3a) Kupplungsorgane zwecks direkter Befestigung unter Zwischenschaltung von Verbindungselementen (1b, 1c, 1d) an einem Kopfstück (1a) einer Bodenverankerung aufweist, daß die äußeren Enden (6, 6a) der Träger (4) unter sich durch ein Drahtseil (8) verbunden sind welches ein Spreizen der Träger (4) verhindert und daß die selben Enden (6, 6a) der Träger (4) über Drahtseile (7) mit dem Befestigungsende (3a) der Strebe (3), bzw. mit dem Verankerungspunkt (1a) am Boden oder mit einem anderen Teil der Strebe verbunden sind.

2. Lawinenverbauungselement mit Netz gemäß Anspruch 1, **dadurch gekennzeichnet, daß** die Verbindung zwischen den äußeren Enden (6, 6a) der strahlenförmig angelegten Träger durch ein einziges Drahtseil (8) welches umlaufend in, an den Trägerenden vorgesehenen, Kerben oder Bohrungen verläuft hergestellt ist und welches ein kontrolliertes spreizen der besagten Enden der Träger (4) durch Klemmen am Drahtseil (8) ermöglicht und daß die Befestigung der Träger (4) am Halterungselement (5a) am Ende (3b) der Strebe ein derartiges Spiel zwischen den Teilen vorsieht, daß eine gegenseitige Anpassung dieser stattfinden kann.

3. Lawinenverbauungselement mit Netz gemäß Anspruch 1, **dadurch gekennzeichnet, daß** die Verbindung der Enden (6, 6a) der Träger mit der Strebe (3), zwecks Verankerung am Boden (1) anstatt mittels vier einzelner Drahtseile, an den freien Enden mittels zweier doppelter Drahtseile (7) erfolgt von denen jedes im Mittelbereich durch eine Klemme (7a) zu einer Schlinge geformt wird und so für die Befestigung am Ende (3a) der Strebe (3) oder an einem Bereich längs der Strebe verwendet wird.

4. Lawinenverbauungselement mit Netz gemäß Anspruch 1, **dadurch gekennzeichnet, daß** die Strebe (3) angewinkelt (3d) und/oder gebogen ist, daß die Anwinkelung starrer Art ist oder durch ein, in verschiedenen Winkelstellungen arretierbarem, Gelenk gebildet ist und daß die eventuelle Verstärkung (3e) der Anwinkelung (3d) eventuell als Bindung für den Durchlauf der Drahtseile (7) welche von den äußeren Strebenenden (6, 6a) zum Verankerungsende (3a) der Strebe (3) zusammenlaufen, und/oder als Befestigungsorgan für alle oder einen Teil der Drahtseile (7), nutzbar ist.

5. Lawinenverbauungselement mit Netz gemäß Anspruch 1 und 4, **dadurch gekennzeichnet, daß** die Bindungen (3c) für den Durchlauf und/oder für die Befestigung der Drahtseile (7) welche von den äußeren Enden (6, 6a) zur Strebe (3) zusammenlaufen mit bekannten Organen wie Federn, Gleitklemmen oder Gleitschellen versehen sind um der Struktur ein schrittweises kontrolliertes Nachgeben zu ermöglichen, was eine Verminderung des Querschnittes bewirkt, welcher der Belastung durch die Schneemasse ausgesetzt ist.

6. Lawinenverbauungselement mit Netz gemäß Anspruch 1, **dadurch gekennzeichnet, daß** die Auflage der bodenseitigen Enden (6a) der Träger (4) direkt auf im Gelände vorbereiteten Auflagerungen erfolgen kann oder daß diese indirekt unter Zwischenlage von höhenverstellbaren Auflageelementen (2) erfolgt.

7. Lawinenverbauungselement mit Netz gemäß Anspruch 1, **dadurch gekennzeichnet, daß** das Netz (11) am umlaufenden Drahtseil (8), welches die Enden (6, 6a) der strahlenförmig angeordneten Träger (4) verbindet und gegebenenfalls auch an den besagten Trägern, befestigt ist.

8. Lawinenverbauungselement mit Netz gemäß Anspruch 1, **dadurch gekennzeichnet, daß** entsprechend einer durch die Auflageenden (6a) der Träger laufenden Geraden, ein weiterer Verankerungspunkt (12) am Boden vorgesehen ist welcher auf eines der Elemente (4, 5, 8) die das Netz (11) halten, auf das Netz (11) selbst, auf das talseitige Ende der Strebe (3) oder auf die Auflageelemente (2) wirkt.

9. Lawinenverbauungselement mit Netz gemäß Anspruch 1, **dadurch gekennzeichnet, daß** talseitig in Bezug auf eine durch die Auflagen der unteren Enden (6a) der Träger (4) laufenden Geraden, ein weiterer Verankerungspunkt (12a) am Boden, für eine talseitige Verspannung (13, 13a) der Trägerstruktur (4, 5, 8) für das Netz (11) vorgesehen ist, daß ein einziger Verankerungspunkt (12a) für die talseitige Verspannung mehrerer Lawinenverbauungselemente nutzbar ist und daß für diese Verspannung eventuelle Verankerungspunkte (1) der talseitig nächsten Barriere oder einzeln montierter Lawinenverbauungselemente nutzbar ist.

## Claims

1. Avalanche-protection element with netting which has a pyramidal structure resting on the ground and can be anchored on the mountain in the region of the pyramid vertex and contains a rigid supporting structure for the netting, **characterized in that** the supporting structure is made up of at least three radially arranged load-bearing members (4) which, at the point of intersection (5), are secured on a fastening element (5a) at the end of a strut (3) with limited play, **in that**, at the opposite end (3a), said rectilinear angled or curved strut (3) has coupling elements for the purpose of fastening it directly, with the interposition of connecting elements (1b, 1c, 1d), on a head segment (1a) of a ground anchor, **in that** the outer ends (6, 6a) of the load-bearing members (4) are connected to one another by a wire cable (8), which prevents the load-bearing members (4) from spreading apart, and **in that** the same ends (6, 6a) of the load-bearing members (4) are connected, via wire cables (7), to the fastening end (3a) of the strut (3) and/or to the anchoring point (1a) on the ground or to some other part of the strut.

2. Avalanche-protection element with netting according to Claim 1, **characterized in that** the connection between the outer ends (6, 6a) of the radially positioned load-bearing members is produced by a single wire cable (8) which runs continuously in notches or bores provided at the ends of the load-bearing members and which allows the said ends of the load-bearing members (4) to spread out in a controlled manner by clamping on the wire cable (8), and **in that** the fastening of the load-bearing members (4) on the securing element (5a) at the end (3b) of the strut provides enough play between the parts for it to be possible for the latter to be adapted to one another.

3. Avalanche-protection element with netting according to Claim 1, **characterized in that** the connection of the ends (6, 6a) of the load-bearing members to the strut (3), for the purpose of anchoring on the ground (1), takes place by means of two double wire cables (7) instead of by means of four individual wire cables at the free ends, each of which double wire cables is formed into a sling in the central region by a clamp (7a) and is thus used for the fastening at the end (3a) of the strut (3) or on a region along the strut.

4. Avalanche-protection element with netting according to Claim 1, **characterized in that** the strut (3) is angled (3d) and/or curved, **in that** the angled portion is rigid or formed by an articulation which can be arrested in different angle positions, and **in that** the possible reinforcement (3e) of the angled portion (3d) may possibly be utilized as binding for the through-passage of the wire cable (7) running together from the outer ends (6, 6a) of the load-bearing members to the anchoring end (3a) of the strut (3) and/or as a fastening element for all or some of the wire cables (7).

5. Avalanche-protection element with netting according to Claims 1 and 4, **characterized in that** the bindings (3c) for the through-passage and/or for the fastening of the wire cables (7) running together from the outer ends (6, 6a) to the strut (3) are provided with known elements such as springs, sliding clamps or sliding clips, in order to allow the structure to yield in steps in a controlled manner, which brings about a reduction in the cross section which is subjected to the loading by the mass of snow.

6. Avalanche-protection element with netting according to Claim 1, **characterized in that** the ends (6, 6a) of the load-bearing members (4), said ends being on the ground, can be borne directly on bearing means prepared in the ground, or **in that** they can be borne indirectly with the interposition of height-adjustable bearing elements (2).

7. Avalanche-protection element with netting according to Claim 1, **characterized in that** the netting (11) is fastened on the continuous wire cable (8), which connects the ends (6, 6a) of the radially arranged load-bearing members (4), and possibly also on the said load-bearing members.

8. Avalanche-protection element with netting according to Claim 1, **characterized in that**, in accordance with a straight line running through the bearing ends (6a) of the load-bearing members, a further anchoring point (12) is provided on the ground, said anchoring point acting on one of the elements (4, 5, 8) which retain the netting (11), on the netting (11) itself, on the valley end of the strut (3) or on the bearing elements (2).

9. Avalanche-protection element with netting according to Claim 1, **characterized in that** on the valley side, in relation to a straight line running through the bearing means of the bottom ends (6a) of the load-bearing members (4), a further anchoring point (12a) is provided on the ground, for valley-side bracing (13, 13a) of the load-bearing structure (4, 5, 8) for the netting (11), **in that** it is possible to utilize a single anchoring point (12a) for the valley-side bracing of a number of avalanche-protection elements, and **in that**, for this bracing, it is possible to utilize possible anchoring points (1) of the next barrier on the valley side or of individually installed avalanche-protection elements.

## Revendications

1. Briseur d'avalanches avec un filet, présentant une structure pyramidale reposant au sol et susceptible d'être ancrée, côté amont, dans la zone de la pointe de pyramide et contenant une structure d'appui rigide pour le filet, **caractérisé en ce que** la structure d'appui est composée d'au moins trois supports (4), disposés à la façon de rayon et maintenus, au point d'intersection (5), sur un élément de fixation (5a) à l'extrémité d'une entretoise (3) avec un jeu limité, **en ce que** cette entretoise (3) rectiligne, coudée, ou cintrée, présente, sur l'extrémité (3a) opposée, des organes d'accouplement dans le but d'une fixation directe avec interposition d'éléments de liaison (1b, 1c, 1d) sur une pièce de tête (1a) d'un ancrage au sol, **en ce que** les extrémités extérieures (6, 6a) des supports (4) sont reliées entre elles par un câble (8) qui empêche tout écartement des supports (4), et **en ce que** les mêmes extrémités (6, 6a) des supports (4) sont reliées, par des câbles (7), à l'extrémité de fixation (3a) de l'entretoise (3) ou à un point d'ancrage (1a) au sol, ou à une autre partie de l'entretoise.

2. Briseur d'avalanches avec un filet selon la revendication 1, **caractérisé en ce que** la liaison entre les extrémités extérieures (6, 6a) des supports installés en forme de rayons est établie au moyen d'un câble (8) unique, qui s'étend en pourtour dans des entailles ou des perçages prévus sur les extrémités de support et câble qui permet un écartement contrôlé desdites extrémités des supports (4) par un serrage sur le câble (8), et **en ce que** la fixation des supports (4) sur l'élément de fixation (5a), à l'extrémité (3b) de l'entretoise, prévoit un jeu entre les éléments tel qu'une adaptation mutuelle de ceux-ci peut s'effectuer.

3. Briseur d'avalanches avec un filet selon la revendication 1, **caractérisé en ce que** la liaison des extrémités (6, 6a) des supports à l'entretoise (3), dans un but d'ancrage au sol (1); utilise, au lieu de quatre câbles individuels, sur les extrémités libres, deux câbles (7) doublés dont chacun est formé en une boucle dans la zone centrale au moyen d'une pince (7a) et, ainsi, est utilisé pour la fixation à l'extrémité (3a) de l'entretoise (3) ou dans une zone située le long de l'entretoise.

4. Briseur d'avalanches avec un filet selon la revendication 1, **caractérisé en ce que** l'entretoise (3) est coudée (3d) et/ou cintrée, **en ce que** le coudage est de type rigide ou est formé par une articulation, pouvant être bloquée en différentes positions angulaires, et **en ce que** le renforcement (3e) éventuel du coudage (3d) est utilisable éventuellement, comme attache pour le passage des câbles (7) qui se rejoignent, en venant des extrémités extérieures (6, 6a) d'entretoise et allant vers l'extrémité d'ancrage (3a) de l'entretoise (3) et/ou comme organe de fixation pour la totalité ou une partie des câbles (7).

5. Briseur d'avalanches avec un filet selon les revendications 1 et 4, **caractérisé en ce que** les attaches (3c) pour le passage et/ou pour la fixation des câbles (7) qui se rejoignent en venant des extrémités extérieures (6,6a) et allant vers l'entretoise (3), sont munies d'organes connus, tels que des ressorts, des pinces coulissantes ou des colliers coulissants, afin de permettre à la structure de se déformer pas à pas de façon contrôlée, ce qui provoque une diminution de la section transversale exposée à la sollicitation par la masse de neige.

6. Briseur d'avalanches avec un filet selon la revendication 1, **caractérisé en ce que** la pose des extrémités (6a) situées côté sol des supports (4) peut s'effectuer directement sur des fondations ou supports préparé(e)s dans le terrain, ou bien **en ce que** cette pose s'effectue indirectement, avec interposition d'éléments de pose (2) réglables en hauteur.

7. Briseur d'avalanches avec un filet selon la revendication 1, **caractérisé en ce que** le filet (11) est fixé sur le câble (8) de pourtour qui relie les extrémités (6, 6a) des supports (4) disposés en rayons et, le cas échéant également, est fixé auxdits supports.

8. Briseur d'avalanches avec un filet selon la revendication 1, **caractérisé en ce que**, de manière correspondante à une droite passant par les extrémités de pose (6a) des supports, est prévu sur le sol un autre point d'ancrage (12) qui agit sur l'un des éléments (4, 5, 8) qui maintiennent le filet (11), en agissant sur le filet (11) lui-même, sur l'extrémité située côté aval des entretoises (3) ou des éléments de pose (2).

9. Briseur d'avalanches avec un filet selon la revendication 1, **caractérisé en ce que** côté aval, par rapport à une droite passant par les supports des extrémités inférieures (6a) des supports (4), est prévu au sol un autre point d'ancrage (12a) pour un système de mise sous tension mécanique (13, 13a), situé côté aval, de la structure support (4, 5, 8) pour le filet (11), **en ce qu'**un point d'ancrage (12a) unique est utilisable pour effectuer le serrage côté aval de plusieurs éléments briseurs d'avalanches, et **en ce que** pour ce serrage peuvent être utilisés d'éventuels points d'ancrage (1) de la barrière immédiatement voisine côté aval ou bien d'éléments briseurs d'avalanches montés individuellement.
